# EUROPÄISCHE PATENTSCHRIFT

(11) **EP 1 140 509 B1**
(45) Veröffentlichungstag und Bekanntmachung des Hinweises auf die Patenterteilung: **14.08.2002**
(21) Anmeldenummer: 99967908.7
(22) Anmeldetag: 24.12.1999
(51) Int. Cl.: B41F 35/00

(54) **VORRICHTUNGEN ZUM REINIGEN EINER WALZE**
DEVICES FOR CLEANING A ROLLER
DISPOSITIF DE NETTOYAGE D'UN ROULEAU

(30) Priorität: 31.12.1998 DE 19860855
(43) Veröffentlichungstag der Anmeldung: 10.10.2001
(73) Patentinhaber: Koenig & Bauer Aktiengesellschaft, 97080 Würzburg (DE)
(72) Erfinder: MICHALIK, Horst, Bernhard, D-97204 Höchberg (DE); HARTMANN, Manfred, Wolfgang, D-97725 Elfershausen (DE)
(86) Internationale Anmeldenummer: DE9904094
(87) Internationale Veröffentlichungsnummer: WO0040417

(56) Entgegenhaltungen:
- DE-A- 2 522 743

## Beschreibung

Die Erfindung betrifft Vorrichtungen zum Reinigen einer Walze entsprechend den Merkmalen des Oberbegriffes der Ansprüche 1 oder 14.

Durch die EP 05 91 634 A1 ist eine Waschvorrichtung für Druckmaschinenzylinder bekannt, bei welcher ein sogenannter Waschbalken nach seiner Wartung in eine zylindernahe Position gebracht und dort automatisch mit Versorgungsleitungen gekoppelt wird.

Die US 51 48 746 A beschreibt eine axial verfahrbare Vorrichtung zum Reinigen einer Druckplatte.

Durch die EP 06 93 378 B1 ist eine Vorrichtung zum Reinigen von Walzen bekannt, bei welcher eine Bürstenwalze an der zu reinigenden Walze entlang geführt und gleichzeitig eine Reinigungsflüssigkeit in den Einlaufspalt beider Walzen eingebracht wird. Die Vorrichtung enthält einen Vorratsbehälter für Reinigungsflüssigkeit und einen Auffangbehälter für zu entfernende Schmutzteilchen.

Die DE 25 22 743 A offenbart eine Vorrichtung zum Reinigen eines Zylinders, wobei ein Vorratsbehälter für Reinigungsflüssigkeit und ein Auffangbehälter längs des Zylinders verfahrbar sind. Zum Befüllen des Vorratsbehälters ist eine gestellfeste Versorgungsstation vorgesehen.

Der Erfindung liegt die Aufgabe zugrunde, Vorrichtungen zum Reinigen einer Walze zu schaffen.

Die Aufgabe wird erfindungsgemäß durch die Merkmale der Ansprüche 1 oder 14 gelöst.

Die mit der Erfindung erzielbaren Vorteile bestehen insbesondere darin, daß eine im Betriebszustand achsparallel verfahrbare Reinigungsvorrichtung in ihrer außerhalb der Papierbahnbreite befindlichen Parkposition automatisch von verschmutzter Reinigungsflüssigkeit entsorgbar und mit frischer Reinigungsflüssigkeit oder flüssigem Trennmittel befüllbar ist.

Ein Ausführungsbeispiel der Erfindung ist in der Zeichnung dargestellt und wird im folgenden näher beschrieben.

Es zeigen:
- Fig. 1: eine Draufsicht auf eine Papierleitwalze mit einer davor angeordneten achsparallel verfahrbaren Reinigungsvorrichtung in Parkposition in schematischer Teildarstellung;
- Fig. 2: einen Prinzipschaltplan des stationären Teils der Versorgungseinrichtungen der verfahrbaren Reinigungsvorrichtung nach Fig. 1.

Eine Anordnung zur Versorgung einer Reinigungsvorrichtung für Walzen, Zylinder oder dgl. mit Flüssigkeit, in z. B. einer Rotationsdruckmaschine, besteht aus einer in unmittelbarer Nähe einer Walze befindlichen, verfahrbaren Reinigungsvorrichtung 01 sowie einer jeweils dazugehörigen stationären Versorgungseinheit 02, welche mit einer ebenfalls stationär angeordneten Zentralstation 03 verbunden ist.

Die verfahrbare Reinigungsvorrichtung 01 ist in unmittelbarer Mähe einer zwischen Seitengestellen (nur ein Seitengestell 04 dargestellt) gelagerten Walze, z. B. einer Papierleitwalze 06 angeordnet. Die Reinigungsvorrichtung 01 besteht aus einer zur Rotationsachse 07 der Papierleitwalze 06 achsparallel verlaufenden und seitengestellfest angeordneten, traversenartigen Schlittenführung 08, welche einen in o. g. achsparalleler Richtung A hin- und herverfahrbaren Schlitten 09 aufnimmt. Der Schlitten 09 wird z. B. mittels eines nicht dargestellten bekannten Linearantriebes verfahren und trägt zumindest einen Vorratsbehälter 11 für Flüssigkeit und eine oder mehrere, in Richtung Papierleitwalze 06 gerichtete Sprühdüsen 12. Der Vorratsbehälter 11 ist über nicht gezeigte Rohrleitungen und eine Pumpeinheit mit den Sprühdüsen 12 verbunden.

Weiterhin nimmt der Schlitten 09 eine Auffangwanne 13 für verbrauchte sowie mit Reinigungsrückständen versetzte Flüssigkeit auf. Sowohl die Auffangwanne 13 als auch der Vorratsbehälter 11 sind jeweils über eine Rohrleitung mit einem am seitengestellnahen Teil des Schlittengehäuses befindlichen entsperrbaren Rückschlagventil 14; 16 verbunden. Der Schlitten 09 kann weiterhin nicht dargestellte rotierbare Bürsteneinrichtungen aufweisen. Der Schlitten 09 ist sowohl während der Produktion, d. h. während des Führens einer Papierbahn 17 oder auch ohne das Vorhandensein einer Papierbahn 17 von einer in Fig. 1 gezeigten, rechtsseitig neben der Papierbahn 17 befindlichen ersten Parkposition in eine zweite, nicht dargestellte, jenseits der Papierbahnbreite linksseitig neben der Papierbahn 17 befindlichen zweiten Parkposition verfahrbar. Dies geschieht z. B. mittels einem nicht dargestellten, schlittenführungsfesten Riemenantrieb und einem dazugehörigen Elektromotor. Der Schlitten 09 wird in der jeweiligen rechten oder linken Parkposition mittels Endlagensensoren gestoppt.

Das Seitengestell 04 nimmt zwei Verbindungsleitungen 18; 19 auf, die auf der dem Schlitten 09 zugewandten Seite zwei entsperrbare Rückschlagventile 21; 22 aufweisen. Das am Schlitten 09 befindliche Rückschlagventil 16 bildet mit dem seitengestellfesten Rückschlagventil 21 im Falle einer Parkposition eine selbstsperrende Leitungsverbindung für die Verbindungsleitung 18. Das gleiche gilt auch für das Zusammenwirken der entsperrbaren Rückschlagventile 14 und 22 für eine Verbindungsleitung 19.

Der Vorratsbehälter 11 des Schlittens 09 ist also während des Reinigungsbetriebes nicht mit der stationären Versorgungseinheit 02 oder 23 verbunden.

Die Versorgungseinheit 02 kann in unmittelbarer Nähe einer Parkposition des Schlittens 09 oder zusammen mit einer weiteren, für eine andere Walze zuständigen Versorgungseinheit 23 an zentraler Stelle stationär angeordnet sein.

Jede Versorgungseinheit 02; 23 weist jeweils einen Dosierzylinder 24 für Reinigungsflüssigkeit 32 und einen Dosierzylinder 26 für flüssiges Trennmittel 33 auf. Jedem Dosierzylinder 24; 26 ist ein Dosierventil 27; 28 vorgeschaltet, über welches der Dosierzylinder 24; 26 aus einer Druckleitung 29; 31 Reinigungsflüssigkeit 32 bzw. Trennmittel 33 erhält. Dabei ist der Fülldruck der Flüssigkeit 32; 33 größer als der von einer im Dosierzylinder 24; 26 angeordneten und gegen den Kolbenboden wirkenden Druckfeder 34, so daß die Füllmenge jedes Dosierzylinders 24; 26 einstellbar ist.

Mittels eines elektrisch betätigbaren Umschalters 36 kann je nach Wahl aus einer ersten Leitung 37 Reinigungsflüssigkeit 32 aus dem Dosierzylinder 24 oder aus einer zweiten Leitung 38 flüssiges Trennmittel 33 aus dem Dosierzylinder 26 entnommen und über Leitung 39 der Verbindungsleitung 19 (Fig. 1) zugeführt werden. Außer der Betätigung der Rückschlagventile 14; 22 bzw. 16; 21 - z. B. durch Fahren des Schlittens 09 in die rechte Parkposition - muß noch das Dosierventil 27 bzw. 28 geöffnet werden. Dies geschieht z. B. mittels eines pneumatischen Impulses, welcher von einem Druckluftanschluß 41 über einen pneumatisch betätigbaren Endschalter 42 sowie über eine Druckluftleitung 43 an die Dosierventile 27; 28 weitergegeben wird. Der Endschalter 42 weist einen gegen die Kraft einer Feder 44 betätigbaren Schaltnocken 46 auf, welcher z. B. vom in die Parkposition fahrenden Schlitten 09 betätigt werden kann.

Das Rückschlagventil 21 ist über eine Verbindungsleitung 18 mit einer Saugleitung 47 verbunden.

Alle Versorgungseinheiten 02; 23 und ggf. weitere, nicht dargestellte Versorgungseinheiten sind mit dem Druckluftanschluß 41 sowie mit einer Saugleitung 47 für verbrauchte sowie mit Reinigungsrückständen versetzte Flüssigkeit und jeweils einer Druckleitung 29 für Reinigungsflüssigkeit sowie einer Druckleitung 31 für Trennmittel 33 verbunden.

Alle Versorgungseinheiten 02; 23 sind über die Leitungen 29; 31; 47 mit der Zentralstation 03 verbunden. Die Zentralstation 03 kann auch zusammen mit den Versorgungseinheiten 02; 23 an zentraler Stelle angeordnet sein. Sie enthält einen Behälter 48 für flüssiges Trennmittel 33, welches über einen Frischmittelanschluß 49 zugeführt und mittels einer Ladepumpeneinheit 51 der Druckleitung 31 zugeleitet wird.

In der Saugleitung 47 wird mittels einer Entsorgungspumpeneinheit 52 ein Unterdruck erzeugt, so daß die verbrauchte sowie mit Reinigungsrückständen versetzte Flüssigkeit über eine Rücklaufleitung 53 einem Rücklauftank 54 zugeführt wird. Schlamm oder körniger Rückstand wird über einen Entsorgungsanschluß 56 aus dem Rücklauftank 54 abgepumpt. Mittels einer überlaufleitung 57 und einem dazwischen angeordneten Filter 58 gelangt gefilterte Reinigungsflüssigkeit 32 in einen Mischtank 59. Der Mischtank 59 erhält über eine Mischpumpeneinheit 61 aus einem Vorratstank 62 Reinigungsflüssigkeit 32, welche dem Vorratstank 62 über einen Feuchtmittelanschluß 63 zugeführt wird. Eine Ladepumpeneinheit 64 drückt wiederum Reinigungsflüssigkeit 32 in die Druckleitung 29.

Die Anordnung zur Versorgung einer Reinigungsvorrichtung mit Reinigungsmittel arbeitet wie folgt: Der Schlitten 09 übernimmt in der rechten Parkposition Reinigungsoder Trennflüssigkeit. Dabei kann der Dosierzylinder 24; 26 je nach dem gegen die Druckfeder 34 wirkenden Fülldruck bis zu 120 % des Füllvolumens des auf dem Schlitten 09 befindlichen Vorratsbehälters 11 aufnehmen. Das hat zur Folge, daß die überschüssige Flüssigkeit aus dem Vorratsbehälter 11 sofort in die Auffangwanne 13 läuft und dort ein gebildeter Sumpf aus Farbrückständen und dgl. absaugfähig bleibt.

Die im Vorratsbehälter 11 aufgenommene Flüssigkeit reicht aus, um die Papierleitwalze 06 während der Fahrt des Schlittens 09 in die linke Parkposition komplett mit Reinigungsflüssigkeit 32 oder mit Trennmittel 33 zu besprühen. Verbrauchte, d. h. mit Faser- und Farbpartikeln versetzte Reinigungsflüssigkeit wird von der Auffangwanne 13 aufgefangen und beim nächsten Halt des Schlittens 09 in der rechten Parkposition über die Leitungen 18; 47 abgesaugt und der Zentralstation 03 zwecks Aufbereitung zugeführt.

Somit können Papierleitwalzen 06 oder dgl. während der Produktion, vorher oder nachher mit vorwählbarer Flüssigkeit und vorwählbarer Menge besprüht werden.

### Bezugszeichenliste

- 01: Reinigungsvorrichtung
- 02: Versorgungseinheit
- 03: Zentralstation
- 04: Seitengestell
- 05: -
- 06: Papierleitwalze
- 07: Rotationsachse (06)
- 08: Schlittenführung (09)
- 09: Schlitten (08)
- 10: -
- 11: Vorratsbehälter (09)
- 12: Sprühdüse (09)
- 13: Auffangwanne
- 14: Rückschlagventil, entsperrbar (09)
- 15: -
- 16: Rückschlagventil, entsperrbar (09)
- 17: Papierbahn
- 18: Verbindungsleitung
- 19: Verbindungsleitung
- 20: -
- 21: Rückschlagventil, entsperrbar (02)
- 22: Rückschlagventil, entsperrbar (02)
- 23: Versorgungseinheit
- 24: Dosierzylinder (02; 23)
- 25: -
- 26: Dosierzylinder (02; 23)
- 27: Dosierventil (02; 23)
- 28: Dosierventil (02; 23)
- 29: Druckleitung (24)
- 30: -
- 31: Druckleitung (26)
- 32: Reinigungsflüssigkeit
- 33: Trennmittel, flüssig
- 34: Druckfeder (24; 26)
- 35: -
- 36: Umschalter
- 37: Leitung
- 38: Leitung
- 39: Leitung
- 40: -
- 41: Druckluftanschluß (02; 23)
- 42: Endschalter
- 43: Druckluftleitung
- 44: Feder
- 45: -
- 46: Schaltnocken
- 47: Saugleitung
- 48: Behälter (03)
- 49: Frischmittelanschluß (03)
- 50: -
- 51: Ladepumpeneinheit (03)
- 52: Entsorgungspumpeneinheit (03)
- 53: Rücklaufleitung
- 54: Rücklauftank (03)
- 55: -
- 56: Entsorgungsanschluß
- 57: Überlaufleitung
- 58: Filter
- 59: Mischtank
- 60: -
- 61: Mischpumpeneinheit
- 62: Vorratstank
- 63: Feuchtmittelanschluß
- 64: Ladepumpeneinheit

- A: Bewegungsrichtung (09)

## Patentansprüche

1. Vorrichtung zum Reinigen einer Walze (06) oder eines Zylinders mittels Reinigungsflüssigkeit, wobei ein Vorratsbehälter (11) für Reinigungsflüssigkeit in axialer Richtung der Walze (06) verfahrbar angeordnet ist, und eine stationäre Versorgungseinheit (02 oder 23) angeordnet ist, **dadurch gekennzeichnet, daß** der Vorratsbehälter (11) ausschließlich in Parkposition über Leitungen (18; 19) mit der stationären Versorgungseinheit (02 oder 23) verbunden ist, daß ein in Parkposition befindlicher Schlitten (09) mit seinen Verschlußmitteln (14; 16) in seitengestellfeste Gegenstücke von der Versorgungseinheit (02 oder 23) zugeordneten Verschlußmitteln (21; 22) einrastet.

2. Vorrichtung nach Anspruch 1, **dadurch gekennzeichnet, daß** der Vorratsbehälter (11) auf einem verfahrbaren Schlitten (09) angeordnet ist.

3. Vorrichtung nach Anspruch 1, **dadurch gekennzeichnet, daß** eine in axialer Richtung der Walze (06) verfahrbare Auffangwanne (13) angeordnet ist.

4. Vorrichtung nach den Ansprüchen 1 und 3, **dadurch gekennzeichnet, daß** der Vorratsbehälter (11) und/oder die Auffangwanne (13) über Leitungen und Verschlußmittel (14; 16) mit der seitengestellnahen Außenwand des Schlittens (09) in Verbindung sind.

5. Vorrichtung nach Anspruch 1, **dadurch gekennzeichnet, daß** die seitengestellfesten Gegenstücke der Verschlußmittel (21; 22) über Leitungen (18; 19) mit einer stationären Versorgungseinheit (02 oder 23) zur dosierten Aufnahme von Frischmittel (32 oder 33) und einer stationären Zentraleinheit (03) zwecks Rückführung von verbrauchtem Frischmittel verbunden sind.

6. Vorrichtung nach Anspruch 1, **dadurch gekennzeichnet, daß** jeder zu reinigenden bzw. zu konservierenden Walze (06) eine separate Versorgungseinheit (02 oder 23) zugeordnet ist.

7. Vorrichtung nach den Ansprüchen 5 und 6, **dadurch gekennzeichnet, daß** alle Versorgungseinheiten (02; 23) mittels Leitungen (29; 31) für Reinigungsflüssigkeit (32) oder Trennmittel (33) mit der Zentraleinheit (03) verbunden sind.

8. Vorrichtung nach Anspruch 5, **dadurch gekennzeichnet, daß** jede Versorgungseinheit (02; 23) mindestens einen befüllbaren Dosierzylinder (24; 26) für Reinigungsflüssigkeit (32) und flüssiges Trennmittel (33) beinhaltet.

9. Vorrichtung nach Anspruch 8, **dadurch gekennzeichnet, daß** der Dosierzylinder (24; 26) aufgrund eines variablen Ladedruckes volumeneinstellbar ist.

10. Vorrichtung nach Anspruch 5, **dadurch gekennzeichnet, daß** die Zentralstation (03) einen Rücklauftank (54) für verbrauchtes Reinigungsmittel, einen Vorratstank (62) für frisches Reinigungsmittel (32), einen Mischtank (59) für frisches (32) und aufbereitetes Reinigungsmittel, einen Behälter (48) für Trennmittel (33) und Pumpeinheiten (51; 52; 61; 64) für Saug- und Druckleitungen (53; 29; 31) aufweist.

11. Vorrichtung nach Anspruch 6, **dadurch gekennzeichnet, daß** die Versorgungseinheiten (02; 23) zentral zusammen mit der Zentralstation (03) oder jeweils dezentral an der zu reinigenden Walze (06) angeordnet sind.

12. Vorrichtung nach Anspruch 1, **dadurch gekennzeichnet, daß** die Walze (06) als Leitwalze (06) ausgebildet ist.

13. Vorrichtung nach Anspruch 1, **dadurch gekennzeichnet, daß** die Vorrichtung in einer Rotationsdruckmaschine angeordnet ist.

14. Vorrichtung zum Reinigen von Walzen (06) oder Zylindern mittels Reinigungsflüssigkeit, wobei ein Vorratsbehälter (11) für frische Reinigungsflüssigkeit und eine Auffangwanne (13) für benutzte Reinigungsflüssigkeit jeweils einer Walze (06) verfahrbar angeordnet sind, **dadurch gekennzeichnet, daß** der Vorratsbehälter (11) und die Auffangwanne (13) zumindest zeitweise mit einer stationären Versorgungseinheit (02 oder 23) bzw. Zentraleinheit (03) mittels Leitungen (18; 19) verbindbar sind, daß mehrere Auffangwannen (13) mit einer einzigen Zentraleinheit (03) zur Rückführung von verbrauchtem Reinigungsmittel verbindbar sind.

## Claims

1. Device for cleaning a roller (06) or a cylinder by means of cleaning liquid, a storage container (11) for cleaning liquid being arranged such that it can be moved in the axial direction of the roller (06), and a stationary supply unit (02 or 23) being arranged, **characterized in that** the storage container (11) is connected to the stationary supply unit (02 or 23) via lines (18; 19) only in the park position, and **in that** a carriage (09) in the park position matches with its closure means (14; 16) into matching pieces fixed to the side frames and belonging to closure means (21; 22) associated with the supply unit (02 or 23).

2. Device according to Claim 1, **characterized in that** the storage container (11) is arranged on a movable carriage (09).

3. Device according to Claim 1, **characterized in that** a collecting trough (13) that can be moved in the axial direction of the roller (06) is arranged.

4. Device according to Claims 1 and 3, **characterized in that** the storage container (11) and/or the collecting trough (13) are connected, via lines and closure means (14; 16), to the outer wall of the carriage (09), close to the side frame.

5. Device according to Claim 1, **characterized in that** the matching pieces fixed to the side frames and belonging to the closure means (21; 22) are connected via lines (18; 19) to a stationary supply unit (02 or 23) to pick up fresh agent (32 or 33) in a metered way, and to a stationary central unit (03) for the purpose of returning used fresh agent.

6. Device according to Claim 1, **characterized in that** each roller (06) to be cleaned or to be conserved is assigned a separate supply unit (02 or 23).

7. Device according to Claims 5 and 6, **characterized in that** all the supply units (02; 23) are connected to the central unit (03) by means of lines (29; 31) for cleaning liquid (32) or release agent (33).

8. Device according to Claim 5, **characterized in that** each supply unit (02; 23) contains at least one fillable metering cylinder (24; 26) for cleaning liquid (32) and liquid release agent (33).

9. Device according to Claim 8, **characterized in that** the volume of the metering cylinder (24; 26) can be adjusted on the basis of a variable charging pressure.

10. Device according to Claim 5, **characterized in that** the central station (03) comprises a return tank (54) for used cleaning agent, a storage tank (62) for fresh cleaning agent (32), a mixing tank (59) for fresh (32) and conditioned cleaning agent, a container (48) for release agent (33) and pump units (51; 52; 61; 64) for suction and pressure lines (53; 29; 31).

11. Device according to Claim 6, **characterized in that** the supply units (02; 23) are arranged centrally, together with the central station (03), or in each case decentrally, on the roller (06) to be cleaned.

12. Device according to Claim 1, **characterized in that** that roller (06) is designed as a guide roller (06).

13. Device according to Claim 1, **characterized in that** the device is arranged in a rotary printing machine.

14. Device for cleaning rollers (06) or cylinders by means of cleaning liquid, a storage container (11) for fresh cleaning liquid and a collecting trough (13) for used cleaning liquid being arranged so that they can be moved [lacuna] a roller (06) in each case, **characterized in that** the storage container (11) and the collecting trough (13) can be connected, at least from time to time, to a stationary supply unit (02 or 23) or a central unit (03) by means of lines (18; 19), and **in that** a plurality of collecting troughs (13) can be connected to a single central unit (03) to return used cleaning agent.

## Revendications

1. Dispositif de nettoyage d'un rouleau (06) ou d'un cylindre, à l'aide d'un liquide de nettoyage, un réservoir de stockage (11) pour un liquide de nettoyage étant disposé de façon déplaçable dans la direction axiale du rouleau (06) et une unité d'alimentation (02 ou 23) stationnaire étant disposée, **caractérisé en ce que** le réservoir de stockage (11) est relié à l'unité d'alimentation (02 ou 23) stationnaire exclusivement à la position de stationnement, la liaison se faisant par des conduites (18; 19), **en ce qu'**un chariot (09) se trouvant à la position de stationnement s'encliquette, par ses moyens de fermeture (14; 16), dans des pièces conjuguées fixées au bâti latéral, par des moyens de fermeture (21; 22) associés à l'unité d'alimentation (02 ou 23).

2. Dispositif selon la revendication 1, **caractérisé en ce que** le réservoir de stockage (11) est disposé sur un chariot (09) déplaçable.

3. Dispositif selon la revendication 1, **caractérisé en ce qu'**une auge de captage (13) est disposée dans la direction axiale du rouleau (06).

4. Dispositif selon les revendications 1 et 3, **caractérisé en ce que** le réservoir de stockage (11) et/ou l'auge de captage (13) sont relié(e)s par des conduites et des moyens de fermeture (14; 16) à la paroi extérieure, proche du bâti latéral, du chariot (09).

5. Dispositif selon la revendication 1, **caractérisé en ce que** les pièces conjuguées, fixées au bâti latéral, des moyens de fermeture (21; 22) sont reliées, par des conduites (18; 19), à une unité d'alimentation (02 ou 23) stationnaire, dans le but de recevoir, de façon dosée, du produit neuf (32 ou 33), et sont reliées à une unité centrale (03) stationnaire, dans le but du retour du produit neuf usé.

6. Dispositif selon la revendication 1, **caractérisé en ce qu'**une unité d'alimentation (02 ou 23) séparée est associée à chaque rouleau (06) à nettoyer et/ou à conserver.

7. Dispositif selon les revendications 5 et 6, **caractérisé en ce que** toutes les unités d'alimentation (02; 23) sont reliées à l'unité centrale (03) au moyen de conduites (29; 31) pour du liquide de nettoyage (32) ou un produit séparateur (33).

8. Dispositif selon la revendication 5, **caractérisé en ce que** chaque unité d'alimentation (02; 23) contient au moins un cylindre de dosage (24; 26) pouvant être chargé, pour du liquide de nettoyage (32) et un agent séparateur (33) liquide.

9. Dispositif selon la revendication 8, **caractérisé en ce que** le cylindre de dosage (24; 26) est de volume réglable par le biais d'une pression de chargement de valeur variable.

10. Dispositif selon la revendication 5, **caractérisé en ce que** le poste central (03) présente un réservoir de retour (54) pour le produit de nettoyage usé, un réservoir de stockage (62) pour du produit de nettoyage (32) neuf, un réservoir de mélange (59) pour du produit de nettoyage neuf (32) et ayant été préparé, un récipient (48) pour un agent séparateur (33) et des unités de pompage (51; 52; 61; 64) pour des conduites d'aspiration et de refoulement (53; 29; 31).

11. Dispositif selon la revendication 6, **caractérisé en ce que** les unités d'alimentation (02; 23) sont disposées de façon centralement conjointe avec le poste central (03) ou chaque fois de façon décentralisée sur le rouleau (06) à nettoyer.

12. Dispositif selon la revendication 1, **caractérisé en ce que** le rouleau (06) est réalisé sous la forme de rouleau de guidage (06).

13. Dispositif selon la revendication 1, **caractérisé en ce que** le dispositif est disposé dans une machine à imprimer rotative.

14. Dispositif pour nettoyer des rouleaux (06) ou des cylindres à l'aide d'un liquide de nettoyage, un réservoir de stockage (11) pour du liquide de nettoyage (9) et une auge de captage (13) pour du liquide de nettoyage usé, venant chaque fois d'un rouleau (6), étant disposés de façon déplaçable, **caractérisé en ce que** le réservoir de stockage (11) et l'auge de captage (13) sont susceptibles d'être reliés par des conduites (18; 19), au moins par moments, à une unité d'alimentation (02 ou 23) stationnaire ou à l'unité centrale (03), **en ce que** plusieurs jauges de captage (13) sont susceptibles d'être reliées à une unité centrale (03) unique, pour effectuer le recyclage du produit de nettoyage usé.
